# EUROPÄISCHE PATENTSCHRIFT

(11) **EP 2 718 470 B1**
(45) Veröffentlichungstag und Bekanntmachung des Hinweises auf die Patenterteilung: **28.10.2015**
(21) Anmeldenummer: 12726403.4
(22) Anmeldetag: 01.06.2012
(51) Int. Cl.: C21D 8/02, C21D 9/00, F27B 17/00, F27B 19/04, F27D 7/06

(54) **VERFAHREN UND VORRICHTUNG ZUR VORBEHANDLUNG EINES WALZGUTS VOR DEM WARMWALZEN**
METHOD AND DEVICE FOR PRETREATING A ROLLED GOOD BEFORE HOT ROLLING
PROCÉDÉ ET DISPOSITIF DE PRÉTRAITEMENT D'UN PRODUIT À LAMINER AVANT LE LAMINAGE À CHAUD

(30) Priorität: 10.06.2011 AT 8612011
(43) Veröffentlichungstag der Anmeldung: 16.04.2014
(73) Patentinhaber: Primetals Technologies Austria GmbH, 4031 Linz (AT)
(72) Erfinder: HOHENBICHLER, Gerald, A-4484 Kronstorf (AT); LINZER, Bernd, A-4020 Linz (AT)
(74) Vertreter: Metals@Linz
(86) Internationale Anmeldenummer: PCT/EP2012/060327
(87) Internationale Veröffentlichungsnummer: WO 2012/168141

(56) Entgegenhaltungen:
- WO-A1-03/064069
- DE-A1-102004 040 927
- DE-A1-102007 005 015
- DE-A1-102008 029 581
- US-A1- 2010 218 911

## Beschreibung

### Gebiet der Technik

Die Erfindung betrifft ein Verfahren und eine Vorrichtung zur Vorbehandlung eines Walzguts aus Stahl vor dem Warmwalzen.

### Stand der Technik

Aus der JP 63-262417 A ist ein Verfahren zum Erwärmen einer Bramme in einem mehrteiligen Ofen bekannt, wobei die Bramme in einer Vorheizzone des Ofens durch einen Brenner vorgewärmt und anschließend in einer reduzierenden Atmosphäre einer Heizzone des Ofens erwärmt wird. Das Abgas der Heizzone wird dem Brenner in der Vorwärmzone des Ofens zugeführt, wo das unverbrannte CO des Abgases durch einen Brenner nachverbrannt wird. Nachteilig an diesem Verfahren ist, dass die Bramme entweder vor oder nach dem Erwärmen entzundert werden muss. Nachteilig an der Entzunderung vor dem Erwärmen ist, dass der Zunder aufgrund des langsamen Wachstums schwer entfernbar ist; nachteilig an der Entzunderung nach dem Erwärmen ist, dass das Walzgut auf eine höhere Temperatur als die Walztemperatur erwärmt werden muss, wodurch die Energieeffizienz des Prozesses leidet. Aus der JP 63-262417 A sind keine Ansätze bekannt, wie diese Nachteile überwunden werden können.

Aus jedem von WO-A 03 064 069 und DE-A 10 2007 005 015 ist bekannt, dass ein Walzgut aus Stahl vor dem Warmwalzen durch Vorwärmen in einem Vorwärmofen, anschließend Entzünden und danach Erwärmen im Erdwärmofen verarbeitet wird.

### Zusammenfassung der Erfindung

Die Aufgabe der Erfindung besteht darin, ein Verfahren und eine Vorrichtung zu finden, mit denen das Walzgut vor dem Warmwalzen sowohl energieeffizient erwärmt als auch gründlich entzundert werden kann.

Diese Aufgabe wird durch ein Verfahren nach Anspruch 1 gelöst, das folgende Verfahrensschritte umfasst:
- Vorwärmen des Walzguts in einem Vorwärmofen durch mehrere Brenner;
- Entzundern des vorgewärmten Walzguts in einer Entzunderungseinrichtung;
- Erwärmen des entzunderten Walzguts in einem Erwärmofen durch mehrere Brenner, wobei die Brenner einen Kohlenstoffträger unterstöchiometrisch verbrennen, sodass das Walzgut im Erwärmofen durch das bei der Verbrennung entstehende Abgas in einer reduzierenden Atmosphäre gehalten wird;
- Einleiten von einem ersten Teil des Abgases und von Sauerstoff in den Vorwärmofen;
- Nachverbrennen von dem ersten Teil des Abgases im Vorwärmofen, wobei die Menge an Sauerstoff so gewählt wird, dass das Walzgut im Vorwärmofen in einer oxidierenden Atmosphäre gehalten wird.

Dabei wird das Walzgut, beispielsweise eine Bramme, ein sogenannter Zwischenstreifen oder ein Zwischenband, in einem Vorwärmofen durch mehrere Brenner auf eine Temperatur von typischerweise mehr als 1000 °C, vorzugsweise mehr als 1050 °C, vorgewärmt. Bei diesen Temperaturen wird das Walzgut besonders gründlich entzundert. Nach der Entzunderung wird das Walzgut in einem Erwärmofen durch mehrere Brenner auf Walztemperatur erwärmt, wobei die Brenner einen Kohlenstoffträger (z.B. ein Heizgas, wie Methan, Ethan, Propan oder Butan, oder auch einen flüssigen Treibstoff, wie Heizöl) unter Zugabe von Sauerstoff unterstöchiometrisch verbrennen. Durch die unterstöchiometrische Verbrennung des Kohlenstoffträgers entsteht ein Abgas, das das Walzgut im Erwärmofen in einer reduzierenden Atmosphäre hält. Diese reduzierende Atmosphäre stellt sicher, dass das entzunderte Walzgut vor einer weiteren, erheblichen - d.h. das nachfolgende Warmwalzen störenden - Verzunderung geschützt wird. Bedingt durch die unterstöchiometrische Verbrennung im Erwärmofen, weist das Abgas des Erwärmofens noch brennbare Anteile von CO und typischerweise auch H₂ auf. Anschließend wird zumindest ein Teil des Abgases unter Zugabe von Sauerstoff in den Vorwärmofen eingeleitet, wo das eingeleitete Abgas nachverbrannt wird. Bei der Nachverbrennung wird die Menge an Sauerstoff im Vorwärmofen nun so gewählt, dass sich im Vorwärmofen eine oxidierende Atmosphäre einstellt. Die oxidierende Atmosphäre im Vorwärmofen stellt ein schnelles Zunderwachstum auf dem Walzgut sicher, wodurch der Zunder bei der nachfolgenden Entzunderung besonders leicht (d.h. bei niedrigem Wasserdruck bzw. einer niedrigen Wassermenge) und gründlich entfernt werden kann. Es ist grundsätzlich möglich, das nachzuverbrennende Abgas entweder direkt in den Ofenraum einzuleiten oder aber mittels Brennern, die den Ofenraum beheizen, zu verbrennen.

Bei einer vorteilhaften Ausführungsform sind die Brenner im Vorwärmofen und die Brenner im Erwärmofen als gasbefeuerte Sauerstoffbrenner ausgebildet, die ein Heizgas - typischerweise einen gesättigten Kohlenwasserstoff wie Methan, Ethan, Propan oder Butan - unter Zugabe von Sauerstoff verbrennen. Durch die Sauerstoffbrenner wird einerseits die Heizleistung erhöht, andererseits wird durch die Verbrennung von technisch reinem Sauerstoff auch die Stickoxidbelastung in den Abgasen der Öfen reduziert. Natürlich wäre es auch möglich, nur die Brenner eines Ofens oder sogar nur einzelne Brenner eines Ofens als Sauerstoffbrenner auszubilden.

Bei einer leistungsstarken Ausführungsform wird zusätzlich ein Heizgas in den Vorwärmofen eingeleitet und verbrannt. Dadurch wird die Energiezufuhr in den Vorwärmofen erhöht, wobei jedoch auch bei der Zugabe eines Heizgases die Sauerstoffmenge im Vorwärmofen so gewählt wird, dass das Walzgut in einer oxidierenden Atmosphäre gehalten wird.

Nach einer weiteren leistungsstarken Ausführungsform wird das entzunderte Walzgut unmittelbar nach der Entzunderung in einem Induktionsofen erwärmt, wobei das Walzgut im Induktionsofen durch einen zweiten Teil des Abgases des Erwärmofens in einer reduzierenden Atmosphäre gehalten wird. Der Einsatz des Induktionsofens stellt eine hochdynamische Erwärmung des Walzguts sicher, sodass insbesondere Temperaturänderungen, die durch Änderungen der Transportgeschwindigkeit des Walzguts bedingt werden, sehr gut kompensiert werden können.

Nach einer Ausführungsform wird das Abgas des Erwärmofens am - in Transportrichtung des Walzguts - eintrittsseitigen Ende des Erwärmofens in einen ersten Teil und einen zweiten Teil des Abgases aufgeteilt.

Es ist vorteilhaft, ebenfalls den zweiten Teil des Abgases nach dem Durchströmen des Induktionsofens, vorzugsweise entgegen der Transportrichtung des Walzguts, in den Vorwärmofen einzuleiten. Dadurch wird der Energiegehalt des Abgases des Erwärmofens bestmöglich ausgenützt, in dem die Temperatur des zweiten Abgases das Walzgut im Induktionsofen erwärmt und mittels der Nachverbrennung zur Heizung des Vorwärmofens beiträgt. Das Leiten des zweiten Teils des Abgases entgegen der Transportrichtung des Walzguts stellt sicher, dass das heiße Abgas zur Erwärmung des heißen Walzguts beiträgt.

Es ist vorteilhaft, eine Ist-Gaskonzentration, insbesondere die Ist-Gaskonzentration von CO und/oder H₂, im Erwärmofen zu messen und einem Regler zuzuführen, wobei der Regler unter Zuhilfenahme einer Soll-Gaskonzentration eine Stellgröße ermittelt und zumindest ein Stellorgan (z.B. ein Ventil, das die Sauerstoffzufuhr zu den Brennern verändert) stellt, sodass die Ist-Gaskonzentration der Soll-Gaskonzentration möglichst entspricht. Dadurch lässt sich der Reduktionsgrad der reduzierenden Atmosphäre im Vorwärmofen sehr genau einstellen.

Es ist weiters vorteilhaft, eine Ist-Sauerstoffkonzentration im Vorwärmofen zu messen und einem Regler zuzuführen, wobei der Regler unter Zuhilfenahme einer Soll-Sauerstoffkonzentration eine Stellgröße ermittelt und zumindest ein Stellorgan (z.B. ein Ventil, das die Sauerstoffzufuhr zu den Brennern verändert) stellt, sodass die Ist-Sauerstoffkonzentration der Soll-Sauerstoffkonzentration möglichst entspricht. Dadurch kann das Zunderwachstum im Vorwärmofen gezielt gesteuert werden, sodass die Entzunderung möglichst gründlich erfolgen kann und zudem das Walzgut möglichst wenig abgekühlt wird.

Die Temperatur des Walzprodukts kann hochgenau eingestellt werden, wenn eine Ist-Temperatur des Walzguts unmittelbar vor dem Entzundern oder unmittelbar vor dem Warmwalzen gemessen und einem Regler zugeführt wird, wobei der Regler unter Zuhilfenahme einer Soll-Temperatur eine Stellgröße ermittelt und zumindest ein Stellorgan stellt, sodass die Ist-Temperatur der Soll-Temperatur möglichst entspricht.

Die erfindungsgemäße Aufgabe wird ebenfalls durch eine Vorrichtung nach Anspruch 9 gelöst, aufweisend:
- einen Vorwärmofen zum Vorwärmen des Walzguts, wobei der Vorwärmofen mehrere Brenner zum Verbrennen eines Kohlenstoffträgers aufweist;
- eine Entzunderungseinrichtung zum Entzundern des vorgewärmten Walzguts, wobei die Entzunderungseinrichtung dem Vorwärmofen nachgelagert ist;
- einen Erwärmofen zum Erwärmen des entzunderten Walzguts auf Walztemperatur, wobei der Erwärmofen mehrere Brenner zum Verbrennen eines Kohlenstoffträgers aufweist und der Erwärmofen der Entzunderungseinrichtung nachgelagert ist;
- eine Abgasrückführleitung zum Rückführen eines Abgases des Erwärmofens in den Vorwärmofen, wobei die Abgasrückführleitung vom Erwärmofen zum Vorwärmofen führt; und
- eine Sauerstoffleitung zum Einleiten von Sauerstoff in den Vorwärmofen, wobei die Sauerstoffleitung in den Vorwärmofen mündet.

Bei einer kompakten Ausführungsform sind die Brenner als Sauerstoffbrenner zum Verbrennen eines Heizgases unter Zugabe von Sauerstoff ausgebildet. Hierdurch kann die erfindungsgemäße Anlage mit besonders kurzer Baulänge realisiert werden.

Bei einer vorteilhaften Ausführungsform mündet eine Heizgasleitung zum Einleiten eines Heizgases in den Vorwärmofen.

Bei einer leistungsstarken Ausführungsform ist ein Induktionsofen unmittelbar nach der Entzunderungseinrichtung angeordnet, wobei der Erwärmofen über eine Abgasführung mit dem Induktionsofen verbunden ist.

Es ist vorteilhaft, dass das in Transportrichtung eingangsseitige Ende des Induktionsofens mittels einer Abgasrückführleitung mit dem Vorwärmofen verbunden ist.

Es ist vorteilhaft, wenn ein Regler einerseits mit einem Gaskonzentrationsmessgerät zur Bestimmung der Gaskonzentration in einem Ofen und andererseits mit einem Stellorgan zur Beeinflussung der Gaskonzentration im Ofen verbunden ist. Dadurch kann die Konzentration von CO im Erwärmofen bzw. die Sauerstoffkonzentration im Vorwärmofen sehr genau eingestellt werden.

### Kurze Beschreibung der Zeichnungen

Weitere Vorteile und Merkmale der vorliegenden Erfindung ergeben sich aus der nachfolgenden Beschreibung nicht einschränkender Ausführungsbeispiele, wobei auf die folgenden schematischen Figuren Bezug genommen wird, die Folgendes zeigen:
Fig 1: eine Darstellung einer erfindungsgemäßen Vorrichtung mit einem Induktionsofen
Fig 2: ein Regelschema für den Vorwärmofen
Fig 3: ein Regelschema für den Erwärmofen

### Beschreibung der Ausführungsformen

In Fig 1 ist eine Anlage zur Aufbereitung eines Walzguts dargestellt. Das als Zwischenband 3 ausgebildete Walzgut wird nach dem Vorwalzen in einer zweigerüstigen Vorwalzstraße 1 in Transportrichtung 10 einem Vorwärmofen 4 zugeführt, wo es durch mehrere Sauerstoffbrenner 11 auf eine Temperatur von 1050 °C vorgewärmt wird. Dabei verbrennen die Sauerstoffbrenner 11 das Heizgas Methan unter Zugabe von technisch reinem Sauerstoff. Außerdem wird im Vorwärmofen 4 ein erster Teil 12 und ein zweiter Teil 13 eines Abgases eines nachgelagerten Erwärmofens 7 nachverbrannt. Nach dem Vorwärmen wird das Walzgut 3 in einer Entzunderungseinrichtung 5, die als Rotationsentzunderungseinrichtung ausgebildet ist, entzundert, wobei das Walzgut auf 980 °C abgekühlt wird. Unmittelbar anschließend wird das Walzgut einem Induktionsofen 6 zugeführt und dort durch 5 Induktormodule erhitzt. Anschließend wird das Walzgut 4 in einem Erwärmofen 7 auf eine Walztemperatur von 1150 °C erwärmt, sodass das Walzgut beim letzten Walzstich im Gerüst 9b noch ein austenitisches Gefüge aufweist. Im Erwärmofen 7 wird das Walzgut durch jeweils 9 Reihen von Sauerstoffbrenner im unteren Teil des Ofens und 9 Reihen von Sauerstoffbrenner im oberen Teil des Ofens erwärmt, wobei wiederum Methan unter Zugabe von technisch reinem Sauerstoff verbrannt wird. Die den Sauerstoffbrennern 11 zugeführte Menge an Sauerstoff wird hierbei so eingestellt, dass das Methan im Erwärmofen 7 unterstöchiometrisch verbrannt wird. Die bei der angenommenen Bandbreite entstehende Menge an Abgas 12 von insgesamt 10000 m³ i.N./h wird jeweils im oberen Bereich des Ofens und im unteren Bereich des Ofens gesammelt, weist ca. 10 % Vol CO und 2 % Vol H₂ und eine Temperatur ca. 1000 °C auf, und wird mittels einer Abgasrückführleitung 14 in den Vorwärmofen 4 eingeführt. Da das eingangsseitige Ende des Erwärmofens 7 mit dem ausgangsseitigen Ende des Induktionsofen 6 über eine Abgasführung 17 verbunden ist, strömt ein zweiter Teil des Abgases 13, der ca. 5000 m³ i.N./h ausmacht, entgegen der Transportrichtung 10 des Walzguts durch den Induktionsofen 6. Nach dem Durchströmen des Induktionsofens weist der zweite Teil des Abgases 13 noch eine Temperatur von nahe 1000 °C auf und wird ebenfalls über eine weitere Abgasrückführleitung 14 in den Vorwärmofen 4 eingeführt. Im Vorwärmofen 4 werden der erste Teil 12 und der zweite Teil 13 des Abgases, insgesamt als 15000 m³ i.N./h nachverbrannt, wobei dem Vorwärmofen zusätzlich Methan als Heizgas, konkret ca. 1000 m³ i.N./h, und Sauerstoff, konkret ca. 2000 m³ i.N./h, zugeführt werden. Die tatsächlich zugeführte Menge an Sauerstoff wird dabei geregelt so eingestellt, dass das Walzgut 3 im Vorwärmofen 4 einer oxidierenden Atmosphäre ausgesetzt ist. Durch das Vorwärmen des Walzguts 3 im Vorwärmofen 4 auf eine Temperatur von 1050 °C in einer oxidierenden Atmosphäre, wird das Zunderwachstum auf dem Zwischenband 3 beschleunigt. In praktischen Versuchen hat sich herausgestellt, dass ein schnell gewachsener Zunder in einer Entzunderungseinrichtung 5 gründlich und bei geringem Temperaturabfall des Walzguts entfernt werden kann. Insgesamt erzeugen die Sauerstoffbrenner 11 im Vorwärmofen 4 und im Erwärmofen 7 jeweils annähernd 10 MW an thermischer Energie. Zusätzlich wird durch die Nachverbrennung des Abgases 13,14 im Vorwärmofen 4 das Walzgut mit einer thermischen Leistung von zusätzlich beinahe 2 MW erwärmt. Schließlich wird das Walzgut im Induktionsofen 6 sehr dynamisch mit einer einstellbaren Heizleistung von ca. 5 bis 10 MW erwärmt. Natürlich sind die angegebenen Gasmengen spezifisch für das Ausführungsbeispiel nach Fig 1 und können daher stark variieren.

Die Fig 2 zeigt ein Regelschema zur Durchführung des erfindungsgemäßen Verfahrens für einen Vorwärmofen 4. So wie in Fig 1 dargestellt, wird das Walzgut 3 in einem Vorwärmofen 4 durch mehrere Brenner 11 vorgewärmt, anschließend in einer Entzunderungseinrichtung 5 entzundert, und mittels eines nicht dargestellten Erwärmofens in einer reduzierenden Atmosphäre auf Walztemperatur gebracht. Das bei der unterstöchiometrischen Verbrennung im Erwärmofen 7 entstehende Abgas wird mittels einer Abgasrückführleitung 14 in den Vorwärmofen 4 eingeführt und dort unter Zufuhr von Sauerstoff und eines Heizgases, das gemäß Fig 2 Methan ist, nachverbrannt. Die Ist-Temperatur 23 des Walzguts nach der Vorwärmung und vor der Entzunderung wird ständig mittels einer Temperaturmesseinrichtung 23 gemessen und einem Regler 19 zugeführt. Außerdem wird die Ist-Sauerstoffkonzentration 22 im Erwärmofen 4 durch ein Sauerstoffkonzentrationsmessgerät 20 ständig gemessen und ebenfalls dem Regler 19 zugeführt. Der Regler bestimmt nun unter Berücksichtigung einer Soll-Sauerstoffkonzentration 21 und einer Soll-Temperatur 24 zwei Stellgrößen 26a, 26b, die jeweils einem Regelventil 18a, 18b zugeführt werden. Das Regelventil 18a verändert die Sauerstoffmenge, die dem Vorwärmofen 4 über eine Sauerstoffleitung 15 zugeführt wird. In ähnlicher Weise verändert das Regelventil 18b die Heizgasmenge, die dem Vorwärmofen 4 über eine Heizgasleitung 16 zugeführt wird. Durch diese Regelung wird sichergestellt, dass das Walzgut 3 bei einer geeigneten Temperatur, typischerweise > 1000 °C bzw. vorzugsweise um die 1050 °C, entzundert wird und dass das Zunderwachstum des Walzguts 3 in der oxidierenden Atmosphäre des Vorwärmofens 4 gezielt gesteuert werden kann, sodass ein schnell gewachsener Zunder entsteht, der in der Entzunderungseinrichtung 5 gründlich und bei geringem Temperaturabfall entfernt werden kann. Selbstverständlich wäre es auch möglich, die Regelung auf mehrere Regler, z.B. einen Temperaturregler und einen Regler zur Regelung der Sauerstoffkonzentration im Vorwärmofen, aufzuteilen.

Fig 3 zeigt ein Regelschema zur Durchführung des erfindungsgemäßen Verfahrens für einen Erwärmofen 7. Dabei wird das entzunderte Walzgut 3 unmittelbar nach der Entzunderungseinrichtung 5 in den Erwärmofen 7 eingeführt. Im Erwärmofen 7 wird das Walzgut 3 durch mehrere Sauerstoffbrenner 11 erwärmt, wobei jedem Brenner jeweils technisch reiner Sauerstoff über eine Sauerstoffleitung 15 und das Heizgas Methan über eine Heizgasleitung 16 zugeführt wird. Aus Gründen der Übersichtlichkeit, wurde lediglich der erste Brenner 11 etwas genauer dargestellt. Um einerseits das Walzgut 3 auf die Walztemperatur zu bringen und andererseits, das Walzgut 3 im Erwärmofen 7 in einer definierten reduzierenden Atmosphäre zu halten, wird einerseits die Ist-Temperatur 25 des Walzguts 3 unmittelbar von dem Warmwalzen in der Fertigwalzstraße 8 mittels einer Temperaturmesseinrichtung 23 ermittelt und einem Regler 19 zugeführt. Andererseits wird die Ist-Kohlenmonoxidkonzentration 29 im Erwärmofen 7 mittels eines Kohlenmonoxidkonzentrationsmessgeräts 27 ermittelt und ebenfalls dem Regler 19 zugeführt. Der Regler 19 bestimmt unter Berücksichtigung der Soll-Temperatur 24 und der Soll-Kohlenmonoxidkonzentration 28 zwei Stellgrößen 26a und 26b, die jeweils die Zufuhr von Sauerstoff bzw. von Heizgas zu den Brennern 11 im Erwärmofen 7 über Regelventile 18a, 18b verändern.

Natürlich wäre es auch möglich, die separaten Regelkreise der Fig 2 und 3 miteinander zu verbinden und beispielsweise durch einen einzigen digitalen Regler zu realisieren.

### Bezugszeichenliste

- 1: Vorwalzstraße
- 2a,2b: Gerüste der Vorwalzstraße
- 3: Zwischenband
- 4: Vorwärmofen
- 5: Entzunderungseinrichtung
- 6: Induktionsofen
- 7: Erwärmofen
- 8: Fertigwalzstraße
- 9a,9b: Gerüste der Fertigwalzstraße
- 10: Transportrichtung
- 11: Sauerstoffbrenner
- 12: erster Teil des Abgases
- 13: zweiter Teil des Abgases
- 14: Abgasrückführleitung
- 15: Sauerstoffleitung
- 16: Heizgasleitung
- 17: Abgasführung
- 18a, 18b: Regelventil
- 19: Regler
- 20: Sauerstoffkonzentrationsmessgerät
- 21: Soll-Sauerstoffkonzentration
- 22: Ist-Sauerstoffkonzentration
- 23: Temperaturmesseinrichtung
- 24: Soll-Temperatur
- 25: Ist-Temperatur
- 26a, 26b: Stellgröße
- 27: Kohlenmonoxidkonzentrationsmessgerät
- 28: Soll-Kohlenmonoxidkonzentration
- 29: Ist-Kohlenmonoxidkonzentration

## Patentansprüche

1. Verfahren zur Vorbehandlung eines Walzguts (3) aus Stahl vor dem Warmwalzen, umfassend folgende Verfahrenschritte:
- Vorwärmen des Walzguts (3) in einem Vorwärmofen (4) durch mehrere Brenner (11);
- Entzundern des vorgewärmten Walzguts (3) in einer Entzunderungseinrichtung (5);
- Erwärmen des entzunderten Walzguts (3) in einem Erwärmofen (7) durch mehrere Brenner (11), wobei die Brenner (11) einen Kohlenstoffträger unterstöchiometrisch verbrennen, sodass das Walzgut (3) im Erwärmofen (7) durch das bei der Verbrennung entstehende Abgas (12,13) in einer reduzierenden Atmosphäre gehalten wird;
- Einleiten von einem ersten Teil des Abgases (12) und von Sauerstoff (15) in den Vorwärmofen (4);
- Nachverbrennen von dem ersten Teil des Abgases (12) im Vorwärmofen (4), wobei die Menge an Sauerstoff (15) so gewählt wird, dass das Walzgut (3) im Vorwärmofen (4) in einer oxidierenden Atmosphäre gehalten wird.

2. Verfahren nach Anspruch 1, **dadurch gekennzeichnet, dass** die Brenner (11) im Vorwärmofen (4) und die Brenner (11) im Erwärmofen (7) als gasbefeuerte Sauerstoffbrenner ausgebildet sind, die ein Heizgas (16) unter Zugabe von Sauerstoff verbrennen.

3. Verfahren nach Anspruch 1, **dadurch gekennzeichnet, dass** zusätzlich ein Heizgas (16) in den Vorwärmofen (4) eingeleitet und verbrannt wird.

4. Verfahren nach Anspruch 1, **dadurch gekennzeichnet, dass** das entzunderte Walzgut (3) unmittelbar nach der Entzunderung in einem Induktionsofen (6) erwärmt wird, wobei das Walzgut (3) im Induktionsofen (6) durch einen zweiten Teil des Abgases (13) des Erwärmofens (7) in einer reduzierenden Atmosphäre gehalten wird.

5. Verfahren nach Anspruch 4, **dadurch gekennzeichnet, dass** der zweite Teil des Abgases (13) nach dem Durchströmen, vorzugsweise entgegen der Transportrichtung (10) des Walzguts (3), des Induktionsofens (6) in den Vorwärmofen (4) eingeleitet wird.

6. Verfahren nach Anspruch 1, **dadurch gekennzeichnet, dass** eine Ist-Gaskonzentration, insbesondere die Ist-Gaskonzentration von CO und/oder H₂, im Erwärmofen (7) gemessen und einem Regler (19) zugeführt wird, wobei der Regler (19) unter Zuhilfenahme einer Soll-Gaskonzentration eine Stellgröße ermittelt und zumindest ein Stellorgan stellt, sodass die Ist-Gaskonzentration der Soll-Gaskonzentration möglichst entspricht.

7. Verfahren nach Anspruch 1, **dadurch gekennzeichnet, dass** eine Ist-Sauerstoffkonzentration (22) im Vorwärmofen (4) gemessen und einem Regler (19) zugeführt wird, wobei der Regler (19) unter Zuhilfenahme einer Soll-Sauerstoffkonzentration (21) eine Stellgröße (26a) ermittelt und zumindest ein Stellorgan (18a) stellt, sodass die Ist-Sauerstoffkonzentration (22) der Soll-Sauerstoffkonzentration (21) möglichst entspricht.

8. Verfahren nach Anspruch 1, **dadurch gekennzeichnet, dass** eine Ist-Temperatur (25) des Walzguts (3) unmittelbar vor dem Entzundern oder unmittelbar vor dem Warmwalzen gemessen und einem Regler (19) zugeführt wird, wobei der Regler (19) unter Zuhilfenahme einer Soll-Temperatur (24) eine Stellgröße (26b) ermittelt und zumindest ein Stellorgan (18b) stellt, sodass die Ist-Temperatur (25) der Soll-Temperatur (24) möglichst entspricht.

9. Vorrichtung zur Vorbehandlung eines Walzguts (3) aus Stahl vor dem Warmwalzen, aufweisend:
- einen Vorwärmofen (4) zum Vorwärmen des Walzguts (3), wobei der Vorwärmofen (4) mehrere Brenner (11) zum Verbrennen eines Kohlenstoffträgers aufweist;
- eine Entzunderungseinrichtung (5) zum Entzundern des vorgewärmten Walzguts (3), wobei die Entzunderungseinrichtung (5) dem Vorwärmofen (4) nachgelagert ist;
- einen Erwärmofen (7) zum Erwärmen des entzunderten Walzguts (3) auf Walztemperatur, wobei der Erwärmofen (7) mehrere Brenner (11) zum Verbrennen eines Kohlenstoffträgers aufweist und der Erwärmofen (7) der Entzunderungseinrichtung (5) nachgelagert ist;
- eine Abgasrückführleitung (14) zum Einleiten eines Abgases (12) des Erwärmofens (7) in den Vorwärmofen (4), wobei die Abgasrückführleitung (14) vom Erwärmofen (7) zum Vorwärmofen (4) führt; und
- eine Sauerstoffleitung (15) zum Einleiten von Sauerstoff in den Vorwärmofen (4), wobei die Sauerstoffleitung (15) in den Vorwärmofen (4) mündet.

10. Vorrichtung nach Anspruch 9, **dadurch gekennzeichnet, dass** die Brenner (11) als Sauerstoffbrenner zum Verbrennen eines Heizgases unter Zugabe von Sauerstoff ausgebildet sind.

11. Vorrichtung nach Anspruch 9, **dadurch gekennzeichnet, dass** eine Heizgasleitung (16) zum Einleiten von einem Heizgas in den Vorwärmofen (4) mündet.

12. Vorrichtung nach Anspruch 9, **dadurch gekennzeichnet, dass** ein Induktionsofen (6) unmittelbar nach der Entzunderungseinrichtung (5) angeordnet ist, wobei der Erwärmofen (7) über eine Abgasführung (17) mit dem Induktionsofen (6) verbunden ist.

13. Vorrichtung nach Anspruch 12, **dadurch gekennzeichnet, dass** das in Transportrichtung (10) eingangsseitige Ende des Induktionsofens (6) über eine Abgasrückführleitung (14) mit dem Vorwärmofen (4) verbunden ist.

14. Vorrichtung nach Anspruch 9, **dadurch gekennzeichnet, dass** ein Regler (19) einerseits mit einem Gaskonzentrationsmessgerät (20) zur Bestimmung der Gaskonzentration (22) in einem Ofen (4) und andererseits mit einem Stellorgan (18a, 18b) zum Beeinflussen der Gaskonzentration verbunden ist.

## Claims

1. Method for pretreating a rolling stock (3) made of steel before hot rolling, comprising the following method steps:
- preheating the rolling stock (3) in a preheating furnace (4) by means of a plurality of burners (11);
- descaling the preheated rolling stock (3) in a descaling device (5);
- heating the descaled rolling stock (3) in a heating furnace (7) by means of a plurality of burners (11), the burners (11) substoichiometrically combusting a carbon carrier such that the rolling stock (3) is held in a reducing atmosphere in the heating furnace (7) by means of the exhaust gas (12,13) being generated during the combustion;
- introducing a first part of the exhaust gas (12) and oxygen (15) into the preheating furnace (4);
- post-combusting the first part of the exhaust gas (12) in the preheating furnace (4), the volume of oxygen (15) being chosen such that the rolling stock (3) is held in an oxidising atmosphere in the preheating furnace (4).

2. Method according to claim 1, **characterised in that** the burners (11) in the preheating furnace (4) and the burners (11) in the heating furnace (7) are embodied as gas-fired oxygen burners which combust a fuel gas (16) with the addition of oxygen.

3. Method according to claim 1, **characterised in that** a fuel gas (16) is introduced into the preheating furnace (4) in addition and combusted.

4. Method according to claim 1, **characterised in that** immediately after descaling the descaled rolling stock (3) is heated in an induction furnace (6), the rolling stock (3) being held in a reducing atmosphere in the induction furnace (6) by means of a second part of the exhaust gas (13) of the heating furnace (7).

5. Method according to claim 4, **characterised in that** after flowing through the induction furnace (6), preferably against the conveying direction (10) of the rolling stock (3), the second part of the exhaust gas (13) is introduced into the preheating furnace (4).

6. Method according to claim 1, **characterised in that** an actual gas concentration, in particular the actual gas concentration of CO and/or H₂, in the heating furnace (7) is measured and the result supplied to a controller (19), the controller (19) determining an actuating variable with the aid of a nominal gas concentration and setting at least one final control element such that the actual gas concentration corresponds as closely as possible to the nominal gas concentration.

7. Method according to claim 1, **characterised in that** an actual oxygen concentration (22) in the preheating furnace (4) is measured and the result supplied to a controller (19), the controller (19) determining an actuating variable (26a) with the aid of a nominal oxygen concentration (21) and setting at least one final control element (18a) such that the actual oxygen concentration (22) corresponds as closely as possible to the nominal oxygen concentration (21).

8. Method according to claim 1, **characterised in that** an actual temperature (25) of the rolling stock (3) is measured immediately before the descaling or immediately before the hot rolling and the result is supplied to a controller (19), the controller (19) determining an actuating variable (26b) with the aid of a nominal temperature (24) and setting at least one final control element (18b) such that the actual temperature (25) corresponds as closely as possible to the nominal temperature (24).

9. Device for pretreating a rolling stock (3) made of steel before hot rolling, comprising:
- a preheating furnace (4) for preheating the rolling stock (3), the preheating furnace (4) having a plurality of burners (11) for combusting a carbon carrier;
- a descaling device (5) for descaling the preheated rolling stock (3), the descaling device (5) being disposed downstream of the preheating furnace (4);
- a heating furnace (7) for heating the descaled rolling stock (3) to rolling temperature, the heating furnace (7) having a plurality of burners (11) for combusting a carbon carrier and the heating furnace (7) being disposed downstream of the descaling device (5);
- an exhaust gas return line (14) for introducing an exhaust gas (12) of the heating furnace (7) into the preheating furnace (4), the exhaust gas return line (14) leading from the heating furnace (7) to the preheating furnace (4); and
- an oxygen line (15) for introducing oxygen into the preheating furnace (4), the oxygen line (15) leading into the preheating furnace (4).

10. Device according to claim 9, **characterised in that** the burners (11) are embodied as oxygen burners for combusting a fuel gas with the addition of oxygen.

11. Device according to claim 9, **characterised in that** a fuel gas line (16) for introducing a fuel gas leads into the preheating furnace (4).

12. Device according to claim 9, **characterised in that** an induction furnace (6) is disposed immediately downstream of the descaling device (5), the heating furnace (7) being connected to the induction furnace (6) by way of an exhaust gas conduit (17).

13. Device according to claim 12, **characterised in that** the inlet-side end of the induction furnace (6) in the conveying direction (10) is connected to the preheating furnace (4) by way of an exhaust gas return line (14).

14. Device according to claim 9, **characterised in that** a controller (19) is connected on the one hand to a gas concentration measuring instrument (20) for determining the gas concentration (22) in a furnace (4) and on the other hand to a final control element (18a, 18b) for influencing the gas concentration.

## Revendications

1. Procédé de prétraitement d'un produit à laminer (3) en acier avant le laminage à chaud, comprenant les étapes de procédé suivantes:
- préchauffage du produit à laminer (3) dans un four de préchauffage (4) par plusieurs brûleurs (11);
- décalaminage du produit à laminer (3) préchauffé, dans un dispositif de décalaminage (5);
- chauffage du produit à laminer (3) décalaminé dans un four de chauffage (7) par plusieurs brûleurs (11), les brûleurs (11) brûlant dans des conditions sous-stoechiométriques un matériau contenant du carbone de façon à ce que le produit à laminer (3) soit maintenu dans le four de chauffage (7) dans une atmosphère réductrice par les gaz brûlés (12, 13) générés lors de la combustion;
- introduction d'une première partie des gaz brûlés (12) et d'oxygène (15) dans le four de préchauffage (4);
- postcombustion de la première partie des gaz brûlés (12) dans le four de préchauffage (4), la quantité d'oxygène (15) étant choisie de façon à ce que le produit à laminer (3) soit maintenu dans le four de préchauffage (4) dans une atmosphère oxydante.

2. Procédé selon la revendication 1, **caractérisé en ce que** les brûleurs (11) dans le four de préchauffage (4) et les brûleurs (11) dans le four de chauffage (7) sont conçus comme brûleurs à oxygène alimentés au gaz, qui brûlent un gaz de chauffage (16) sous addition d'oxygène.

3. Procédé selon la revendication 1, **caractérisé en ce qu'**en plus on introduit et on brûle un gaz de chauffage (16) dans le four de préchauffage (4).

4. Procédé selon la revendication 1, **caractérisé en ce que** le produit à laminer (3) décalaminé est chauffé immédiatement après le décalaminage dans un four à induction (6), le produit à laminer (3) étant maintenu dans le four à induction (6) dans une atmosphère réductrice par une deuxième partie des gaz brûlés (13) du four de chauffage (7).

5. Procédé selon la revendication 4, **caractérisé en ce que** la deuxième partie des gaz brûlés (13), après avoir traversé le four à induction (6) de préférence en sens inverse du sens de transport (10) du produit à laminer (3), est introduite dans le four de préchauffage (4).

6. Procédé selon la revendication 1, **caractérisé en ce que** la concentration de gaz réelle, en particulier la concentration de gaz réelle de CO et/ou H₂, est mesurée dans le four de chauffage (7) et amenée à un régulateur (19), lequel régulateur (19) détermine une grandeur de réglage à l'aide d'une concentration de gaz de consigne et règle au moins un organe de réglage de façon à ce que la concentration de gaz réelle corresponde le plus possible à la concentration de gaz de consigne.

7. Procédé selon la revendication 1, **caractérisé en ce qu'**une concentration d'oxygène réelle (22) est mesurée dans le four de préchauffage (4) et amenée à un régulateur (19), lequel régulateur (19) détermine une grandeur de réglage (26a) à l'aide d'une concentration d'oxygène de consigne (21) et règle au moins un organe de réglage (18a) de façon à ce que la concentration d'oxygène réelle (22) corresponde le plus possible à la concentration d'oxygène de consigne (21).

8. Procédé selon la revendication 1, **caractérisé en ce qu'**une température réelle (25) du produit à laminer (3) est mesurée immédiatement avant le décalaminage ou immédiatement avant le laminage à chaud et est amenée à un régulateur (19), lequel régulateur (19) détermine une grandeur de réglage (26b) à l'aide d'une température de consigne (24) et règle au moins un organe de réglage (18b) de façon à ce que la température réelle (25) corresponde le plus possible à la température de consigne (24).

9. Dispositif de prétraitement d'un produit à laminer (3) en acier avant le laminage à chaud, comportant :
- un four de préchauffage (4) pour préchauffer le produit à laminer (3), le four de préchauffage (4) ayant plusieurs brûleurs (11) pour brûler un matériau contenant du carbone ;
- un dispositif de décalaminage (5) pour décalaminer le produit à laminer (3) préchauffé, le dispositif de décalaminage (5) étant monté en aval du four de préchauffage (4) ;
- un four de chauffage (7) pour chauffer le produit à laminer (3) décalaminé à la température de laminage, le four de chauffage (7) ayant plusieurs brûleurs (11) pour brûler un matériau contenant du carbone et le four de chauffage (7) étant monté en aval du système de décalaminage (5) ;
- une conduite de recyclage de gaz brûlés (14) pour introduire un gaz brûlé (12) du four de chauffage (7) dans le four de préchauffage (4), la conduite de recyclage de gaz brûlés (14) menant du four de chauffage (7) au four de préchauffage (4) ; et
- une conduite d'oxygène (15) pour introduire de l'oxygène dans le four de préchauffage (4), la conduite d'oxygène (15) débouchant dans le four de préchauffage (4).

10. Dispositif selon la revendication 9, **caractérisé en ce que** les brûleurs (11) sont conçus comme brûleurs à oxygène pour brûler un gaz de chauffage sous addition d'oxygène.

11. Dispositif selon la revendication 9, caractérisé en ce **qu**'une conduite de gaz de chauffage (16) pour introduire un gaz de chauffage débouche dans le four de préchauffage (4).

12. Dispositif selon la revendication 9, **caractérisé en ce qu'**un four à induction (6) est disposé immédiatement après le dispositif de décalaminage (5), le four de chauffage (7) étant relié au four à induction (6) par une conduite de gaz brûlés (17) .

13. Dispositif selon la revendication 12, **caractérisé en ce que** l'extrémité côté entrée dans le sens de transport (10) du four à induction (6) est reliée au four de préchauffage (4) par une conduite de recyclage de gaz brûlés (14).

14. Dispositif selon la revendication 9, **caractérisé en ce qu'**un régulateur (19) est relié d'une part à un appareil mesureur de concentration de gaz (20) destiné à déterminer la concentration de gaz (22) dans un four (4) et d'autre part à un organe de réglage (18a, 18b) destiné à agir sur la concentration de gaz.
